# EUROPÄISCHE PATENTSCHRIFT

(11) **EP 0 250 704 B1**
(45) Veröffentlichungstag und Bekanntmachung des Hinweises auf die Patenterteilung: **02.05.1990**
(21) Anmeldenummer: 87101707.5
(22) Anmeldetag: 07.02.1987
(51) Int. Cl.: B65D 71/00, B65D 61/00

(54) **Gerät zum gestapelten Lagern und/oder Transportieren von einen Rahmen aufweisenden Gegenständen**
Device for the storage and/or the transport of stacked frame-like elements
Dispositif de stockage et/ou de transport de cadres empilés

(30) Priorität: 26.06.1986 DE 3621442
(43) Veröffentlichungstag der Anmeldung: 07.01.1988
(73) Patentinhaber: Baumann, Wolfgang, D-7958 Laupheim (DE)
(72) Erfinder: Baumann, Wolfgang, D-7958 Laupheim (DE)
(74) Vertreter: Reimold, Otto, Dr. Dipl.-Phys.

(56) Entgegenhaltungen:
- EP-A- 0 018 306
- BE-A- 741 134
- CH-A- 346 482
- DE-A- 2 530 174
- DE-U- 8 609 401
- US-A- 3 208 606
- US-A- 4 107 958

## Beschreibung

Die Erfindung betrifft ein Gerät zum aufeinander gestapelten Lagern von einen starren ebenen Rahmen aufweisenden, insbesondere auf Baustellen zu benutzenden, gleiche Breitenabmessungen untereinander aufweisenden Gegenständen, z.B. Gerüstteile, mit zwei mit Abstand zueinander angeordneten und in Gebrauchslage an einer Seitenfläche des Stapels hochstehenden vertikalen Pfosten, einem unten angeordneten Auflagekörper zum Auflegen des zugewandten Rahmenschenkels des untersten Gegenstandes, einem von unten hochstehenden Hintergreⁱfstück zum Hintergreifen des auf dem Auflagekörper liegenden Rahmenschenkels des untersten Gegenstandes an der den Pfosten abgewandten Seite sowie mit einer in Höhenrichtung stufenlos verstellbaren und in der jeweiligen Gebrauchslage fixierbaren Halteeinrichtung an jedem Pfosten zum Festhalten des zugewandten Rahmenschenkels des obersten Gegenstandes, wobei die Halteeinrichtung eine Hintergreifpartie zum Hintergreifen dieses Rahmenschenkels aufweist, derart, daß sich durch Verwendung mehrerer, an den entgegengesetzten Seitenflächen des Stapels angebrachter Geräte ein zu transportierendes Stapelpaket ergibt.

Bei einem aus der EP-A 0 018 306 bekannten, zum Lagern von Schaltafeln dienenden Gerät werden die beiden Pfosten von die Ecken der gestapelten Schaltafeln umgreifenden Winkelprofilen gebildet. Der Auflagekörper ist ebenfalls ein Winkelprofil, das zwischen den beiden Pfosten verläuft und dabei beidenends in die Winkelprofile der Pfosten eingeschweißt ist. Auf die Enden dieses Auflagekörpers ist jeweils ein Nocken als Hintergreifstück innerhalb des zugewandten Pfosten-Winkelprofils aufgesetzt. Als Halteeinrichtung für den obersten Gegenstand des Stapels ist jedem Pfosten ein Klemmbügel, ein Klemmhaken oder eine Zwinge zugeordnet, wobei die Hintergreifpartie in horizontaler Richtung gegen den zugewandten Rahmenschenkel des Gegenstandes klemmbar ist, so daß dieser zwischen dem betreffenden Pfosten und der Hintergreifpartie verspannt wird.

Mit solchen Geräten lassen sich nur Gegenstände zu einem Paket zusammenfassen, deren in Gerätelängsrichtung gemessene Abmessung genau dem Pfostenabstand entspricht. Schaltafeln und vor allem auch baukastenartig zu einem Baugerüst zusammenzubauende Gerüstteile, die von einem im wesentlichen rechteckigen Rahmen gebildet werden, gibt es jedoch in verschiedenen Größen. Um sie in gestapelter Weise zu lagern oder zu transportieren, benötigt man deshalb seither Geräte unterschiedlicher Größe, die an die jeweils zu stapelnden Gegenstände angepaßt sind. Dies ist umständlich und teuer.

Da bei dem bekannten Gerät die Halteeinrichtungen im wesentlichen nur in horizontaler Richtung wirksam sind, ergibt sich in vertikaler Richtung kein besonders fester Zusammenhalt der gestapelten Gegenstände. Hier kommt hinzu, daß Gegenstände wie Gerüstteile oder Schaltafeln auf Baustellen häufig beispielsweise durch anhaftenden Mörtel verschmutzt sind, so daß die Gegenstände im paketierten Zustand wegen des anhaftenden Schmutzes nicht dicht aufeinanderliegen. Beim Transport kann dann der Schmutz abbröckeln, so daß die Gegenstände unterhalb des festgeklemmten obersten Gegenstandes nach unten rutschen und letzterer sozusagen in der Luft hängt.

Der vorliegenden Erfindung liegt deshalb die Aufgabe zugrunde, ein Gerät der eingangs genannten Art zu schaffen, mit dessen Hilfe sich schnell und ohne Schwierigkeiten ein stabil zusammenhaltender Stapel unabhängig von der Gegenstandslänge herstellen läßt, so daß es sich um ein vielseitiger verwendbares Gerät handeln soll.

Diese Aufgabe wird dadurch gelöst, daß der Auflagekörper seitlich der von den Pfosten aufgespannten Ebene angeordnet ist, so daß in der Gebrauchslage der Stapel in Längsrichtung über die Pfosten überstehen kann, daß die Halteeinrichtung als ein auf den jeweiligen Pfosten verschieblich aufgesteckter, in der fixierten Gebrauchslage von oben her gegen den Rahmenschenkel des obersten Gegenstandes drückender Niederhalter ausgebildet ist und daß der Niederhalter und/oder der Auflagekörper jeweils an der dem andrückenden Rahmenschenkeln der Gegenstände zugewandten Seite ein beim Gebrauch am Rahmenschenkel anliegendes Druckstück aus elastisch verformbarem Material aufweist.

Auf diese Weise ist das in Mehrfachanordnung angewendete Gerät für zu stapelnde Gegenstände unterschiedlicher Abmessungen geeignet. Zunächst stellt man zwei Geräte im der Gegenstandsbreite entsprechenden Abstand parallel zueinander auf, wonach man den untersten Gegenstand einlegt, der beliebig lang sein kann, wobei er lediglich mehr oder weniger weit in Gerätelängsrichtung über die Pfosten vorsteht. Gleiches gilt für die sodann aufgelegten weiteren Gegenstände. Ist die gewünschte Stapelhöhe erreicht, werden die Niederhalter nach unten geschoben und gegen den obersten Gegenstand gedrückt und in dieser Lage festgelegt. Dieses Andrücken von oben her erfolgt entgegen der Eigenelastizität des Druckstücks, das sich fest an den Rahmenschenkel des betreffenden Gegenstandes anschmiegt. Somit erhält man einen festen Zusammenhalt des Stapels in vertikaler Richtung. Evtl. von den Gegenständen abbröckelnder Schmutz od.dgl. bringt keine Verschlechterung dieses Zusammenhaltes mit sich, da solche Veränderungen durch die elastischen Druckstücke ausgeglichen werden. Es ergibt sich ein in sich stabiles Paket, bei dem die Rahmen selbst tragende Teile darstellen. Die Stapelpakete können auch einfach gehandhabt werden und sind aufeinander stapelbar. Man kann sie beispielsweise mittels eines Gabelstaplers, der den untersten Rahmen unterfährt, hochheben. Soll hierzu ein Kran benutzt werden, kann man das Tragseil entweder an den Geräten oder an den gestapelten Gegenständen befestigen.

Wegen des festen Zusammenhalts aller Einzelteile des jeweiligen Pakets ist beides möglich. Aus der DE-A 2 530 174 ist es an sich bekannt, daß der Auflagekörper seitlich eines Pfostens angeordnet ist, so daß am Pfosten vorbeilaufende Gegenstände gestapelt werden können, und daß ein Niederhalter von oben her gegen den obersten Gegenstand federnd gedrückt wird. Es handelt sich hier jedoch um ein Gerät mit einem Einzelpfosten, das zum gestapelten Halten von linearen Gegenständen in Gestalt von Grubenausbauprofilen gedacht ist. Ausserdem ist der Niederhalter nicht verschieblich auf den Pfosten aufgesteckt sondern sitzt am Oberteil des zweigeteilten Pfostens, das mit dem Pfostenunterteil in Gewindeeingriff steht und auf diese Weise zusammen mit dem Niederhalter höhenverstellbar ist. Dies ist aufwendig in der Herstellung, umständlich in der Handhabung und störanfällig. Des weiteren dient zum federnden Niederhalten des Stapels nicht ein Druckstück aus elastischem Material sondern ein Tellerfederpaket, über das der ganze Niederhalter am Pfosten gelagert ist.

Diese Konstruktion ist sehr aufwendig. Ferner ist die vom Niederhalter am Pfosten eingenommene Winkellage von der Andrückkraft abhängig, was je nach der Querschnittsgestalt der gestapelten Gegenstände ungünstig ist und die Sicherheit beeinträchtigt, beispielsweise wenn man die gestapelten Gegenstände mit einem Gabelstapler untergreift, so daß diese unter Verschwenken des Niederhalters nach oben gedrückt werden, wobei der unterste Gegenstand evtl. über das Hintergreifstück hochgehoben werden kann.

Zweckmäßige Ausgestaltungen der Erfindung sind in den Unteransprüchen angegeben.

Ein Ausführungsbeispiel der Erfindung wird nun an Hand der Zeichnung beschrieben. Es zeigen:
Fig. 1 ein erfindungsgemäßes Gerät in Vorderansicht,
Fig. 2 ein mit Hilfe von zwei Geräten nach Fig. 1 aus Gerüstteilen zusammengesetztes Stapelpaket in Draufsicht von oben,
Fig. 3 die Anordnung nach Fig. 2 im Vertikalschnitt gemäß der Schnittlinie 111-111 in Teildarstellung,
Fig. 4 eine Variante des Gerätes gemäß den Figuren 1 bis 3 mit einer in der Länge veränderlichen Traverse und
Fig. 5 eine weitere Variante in Draufsicht von oben.

Das in der Zeichnung dargestellte Gerät dient zum gestapelten Lagern und/oder Transportieren von Gegenständen, die einen starren ebenen Rahmen aufweisen. Solche Geräte werden insbesondere im Bauwesen benötigt, und zwar vor allem für aus einem umlaufenden Rahmen bestehende Gerüstteile eines baukastenartig aufzubauenden Baugerüstes. Ein solches Gerüstteil 1 ist aus Fig. 2 ersichtlich. Es weist seiner Rechteckgestalt entsprechend zwei entgegengesetzte längere Rahmenschenkel 2, 3 und zwei entgegengesetzte kürzere Rahmenschenkel 4, 5 auf. Solche Gerüstteile 1 sind vertikal aufstellbar und mit fluchtenden Rahmenschenkeln 2, 3 aneinander ansetzbar, wie es bei Baugerüsten allgemein bekannt ist, so daß hierauf nicht weiter eingegangen zu werden braucht. Es wird darauf hingewiesen, daß sich das dargestellte Gerät nicht nur für Gerüstteile, sondem stets dann verwenden läßt, wenn, wie schon erwähnt, einen umlaufenden Rahmen aufweisende Gebilde vorliegen.

Das Gerät 6 weist mindestens einen, beim Ausführungsbeispiel zwei Pfosten 7, 8 auf, die sich in Gebrauchslage vertikal erstrecken. Die beiden Pfosten 7, 8 sind mit Abstand parallel zueinander angeordnet, wobei ihre bodenseitigen Endbereiche über eine rechtwinkelig zu den Pfosten verlaufende Traverse 9 starr miteinander verbunden sind, so daß sich in Vorderansicht (Fig. 1) ein U-ähnliches Aussehen ergibt.

Es sei an dieser Stelle darauf hingewiesen, daß, wenn vorstehend und nachstehend von "oben" oder "unten" gesprochen wird, die Benutzungslage gemeint ist, in der die Pfosten vertikal stehen und sich entlang einer der von aufeinanderliegenden Rahmenschenkeln gebildeten Seitenflächen des Gegenstandsstapels erstrecken, so daß die Höhenrichtung mit der Pfosten-Längsrichtung zusammenfällt.

Zwei solche Geräte 6 werden beim Gebrauch einander im Abstand der Breite (oder Länge) der Rahmen gegegenübergestellt, wie aus Fig. 2 hervorgeht. Dort gehören die beiden Pfosten 7, 8 zu einem Gerät und die Pfosten 7', 8' zum zweiten Gerät. Deren Traversen 9 sind nicht sichtbar, da sie von den Rahmenschenkeln 2, 3 verdeckt sind. Der sichtbare Gegenstand 1 ist der oberste Rahmen des aus aufeinanderliegenden Rahmen gebildeten Stapels, an dessen Seitenflächen, in denen die Rahmenschenkel 2, 3 aller Rahmen verlaufen, jeweils ein Gerät angeordnet ist, dessen Pfosten 7, 8 bzw. 7', 8' somit der Stapel-Seitenfläche zugeordnet sind. Mittels zweier solcher Geräte 6 werden die gestapelten Rahmen fest zusammengehalten, so daß sich eine paketartige Einheit ergibt. Dabei sind die beiden einander gegenüberstehenden Geräte 6 nur über das Rahmenstapel miteinander verbunden, so daß die Rahmenschenkel tragende Teile des sich ergebenden Paketes sind. Da der Abstand der beiden Geräte beliebig gewählt werden kann, können die Geräte für Rahmen mit beliebig langen Rahmenschenkeln 4, 5 verwendet werden. Unabhängig vom Abstand der beiden Geräte voneinander kann die andere Rahmenabmessung, d. h. die Länge der anderen Rahmenschenkel 2, 3, die sich parallel zu den Gerätetraversen 9 erstrecken, beliebig sein, da sich ja hierdurch nur der Überstand der Rahmen über die Gerätepfosten verändert.

Bei jedem Gerät ist ferner ein unten angeordneter Auflagekörper zum Auflegen des zugewandten Rahmenschenkels des untersten Gegenstandes vorhanden. Beim zweckmäßigen Ausführungsbeispiel ist die Traverse 9 seitlich an die beiden Pfosten 7, 8 angesetzt und bildet den erwähnten Auflagekörper, wobei sie eine über ihre gesamte Länge durchgehende Auflage darstellt.

Des weiteren weist das Gerät 6 bei jedem Pfosten 7 und 8 ein von unten hochstehendes Hintergreifstück zum Hintergreifen mindestens des auf dem Auflagekörper 9 liegenden Rahmenschenkels 2 oder 3 des untersten Gegenstandes an der dem jeweiligen Pfosten 7 bzw. 8 abgewandten Seite auf.

Das jeweilige Hintergreifstück, beispielsweise das Hintergreifstück 10, ist beim Ausführungsbeispiel an der dem Pfosten 7 abgewandten Seite des Auflagekörpers 9 starr befestigt, der seinerseits am bodenseitigen Endbereich des Pfostens starr angeordnet ist. Wie schon erwähnt, wird beim Ausführungsbeispiel der Auflagekörper von der zwischen den beiden Pfosten durchgehenden Traverse 9 gebildet; es könnte jedoch auch an jeden Pfosten beispielsweise ein L-förmiger Bügel angesetzt sein, dessen vom Pfosten abstehender Schenkel den Auflagekörper und dessen dem Pfosten abgewandter, hochstehender Schenkel das Hintergreifstück bildet. Es gibt hier verschiedene, im Ermessen des Fachmanns liegende Möglichkeiten. Die dargestellte ist jedoch besonders einfach und zweckmäßig, beispielsweise da sich wegen der durchgehenden Traverse 9 die Rahmenschenkel 2, 3 nicht nach unten hin durchbiegen können. Das jeweilige Hintergreifstück muß nicht unbedingt an einem Pfosten angeordnet sein. Es ist ohne weiteres ersichtlich, daß man auch im zwischen den beiden Pfosten 7, 8 liegenden Bereich der Traverse 9 zwei Hintergreifstücke von der Traverse hochstehen lassen könnte.

Der Auflagekörper bzw. die Traverse 9 wird von einem Vierkantrohr gebildet. Dieses besteht wie die übrigen Geräteteile aus Baustahl und ist an die Pfosten angeschweißt. Das jeweilige Hintergreifstück 10 bzw. 11 ist mit der den Pfosten abgewandten Rechteck- oder Quadratseite des Vierkantrohres verschweißt. Die Traverse 9 könnte auch ein Rundrohr sein.

Wie aus Fig. 4 hervorgeht, kann eine variierte Traverse 9a, die in Fig. 4 nur teilweise gezeigt ist, in der Länge veränderbar sein, so daß die Gerätelänge verstellt werden kann. Hierzu setzt sich die Traverse 9a aus zwei teleskopartig ineinandergesteckten Traversenteilen 12, 13 zusammen. Um die jeweilige Längsstellung feststellen zu können, kann beispielsweise das eingesteckte Traversenteil 13 eine Stecklochreihe 14 und das andere Traversenteil 12 im Bereich seines freien Endes ein Steckloch 15 aufweisen, so daß man durch das Steckloch 15 und das in der gewünschten Längsstellung mit diesem fluchtende Steck loch 14 einen Steckbolzen stecken kann.

Es sei in diesem Zusammenhang - bevor das Einzelgerät 6 weiter beschrieben wird - ferner darauf hingewiesen, daß die Traversen 9 von zwei jeweils zwei Pfosten 7, 8 aufweisenden Geräten 6 über Verbindungsstreben im Parallelabstand miteinander verbindbar sein können. Dies ist in Fig. 5 angedeutet. Zu diesem Zwecke können die Traversen 9 von einem beidenends offenen Hohlprofilstück gebildet werden, so daß man an den Verbindungsstreben 16, 17 angeordnete Steckvorsprünge 18, 19 bzw. 20, 21 endseitig in die Traversen 9 einstecken kann. Dabei bildet jede Verbindungsstrebe 16 bzw. 17 mit den zugehörigen Steckvorsprüngen 18, 19 bzw. 20, 21 ein U-förmiges Verbindungsteil. Durch gestrichelt angedeutete Querlöcher in den Traversen und den Steckvorsprüngen kann ein Sicherungsbolzen gesteckt werden. Auf diese Weise lassen sich die Geräte auch anders als geschildert verwenden, nämlich als palettenähnliche Vorrichtungen.

Am bodenseitigen Ende jedes Pfostens 7, 8 ist eine seitlich insbesondere an der Seite des Hintergreifstücks über ihn überstehende Fußplatte 22 bzw. 23 angeordnet, von der mit Abstand zum Pfosten eine Versteifungsstrebe 24 zweckmäßigerweise schräg zum Auflagekörper (beim Ausführungsbeispiel Traverse 9) hin hochstehen kann. Die Versteifungsstrebe ist mit der jeweiligen Fußplatte 22 sowie mit dem Auflagekörper verschweißt oder sonstwie starr verbunden. Die große Fußplatte 22 sichert einen guten Stand, und die Versteifungsstrebe ergibt eine in sich steife Anordnung.

Einen besonders teilearmen und einfachen Aufbau erhält man, wenn, wie dargestellt, die Versteifungsstrebe 24 über den Auflagekörper nach oben hin vorsteht und mit dieser vorstehenden Partie das Hintergreifstück 10 bzw. 11 bildet.

An mindestens einem Pfosten 7 bzw. 8 ist eine in Höhenrichtung verstellbare Niederhalteeinrichtung 25 bzw. 26 angeordnet, die auf den zugewandten Rahmenschenkel 3 des obersten Gegenstandes aufsetzbar ist und ihn festhält, wodurch sich in Höhenrichtung ein Zusammenhalt der gestapelten Gegenstände und somit insgesamt ein in sich stabiles Stapelpaket ergibt, das sich aus den gestapelten Gegenständen sowie aus den an entgegengesetzten Stapelseitenflächen angebrachten Geräten 6 zusammensetzt.

Beim Ausführungsbeispiel trägt jeder Pfosten 7 bzw. 8 eine solchen Niederhalter 25 bzw. 26.

Jeder Niederhalter, z.B. der Niederhalter 25, weist eine Hintergreifpartie 27 zum Hintergreifen mindestens des Rahmenschenkels 3 des obersten Gegenstandes des Stapels auf, so daß auch in der Horizontalen ein fester Zusammenhalt zwischen Stapel und Pfosten gegeben ist.

An der Unterseite des Niederhalters 25 kann eine an der dem Pfosten 7 abgewandten Seite von der Hintergreifpartie 27 begrenzte Ausnehmung 28 zum Eingreifen des Rahmenschenkels 3 ausgebildet sein. Die Ausnehmung kann, wie dargestellt, rund sein, sie kann jedoch auch prismenförmig sein. Handelt es sich bei den gestapelten Gegenständen nicht um Rahmen mit im Querschnitt kreisrunden Rahmenschenkeln, sondern um Gegenstände mit Rahmen anderen Querschnitts, sollte die Form der Ausnehmung 28 entsprechend angepaßt sein, damit der Rahmenschenkel von oben her hintergriffen werden kann.

Zweckmäßigerweise weist der Niederhalter 25 (Gleiches gilt auch für den Niederhalter 26) und/oder der Auflagekörper 9 an der dem Auflagekörper bzw. dem Niederhalter zugewandten Seite ein Druckstück 29 aus elastisch verformbarem Material, z.B. gummiartiges Material, das durchaus verhältnismäßig hart sein kann, auf. Beim zweckmä- βigen Ausführungsbeispiel ist das Druckstück 29 an der Unterseite des Niederhalters 25 angeordnet. Das Druckstück 29 besitzt kissenartige Gestalt und wirkt sozusagen als Puffer.

Sind die Rahmen aufeinandergestapelt, werden die Niederhalter 25, 26 aufgesetzt und fest nach unten gedrückt, so daß sich die Druckstücke 29 an den zugewandten Rahmen schenkel 3 anpressen und diesen etwas umschmiegen. Dieses elastiche Anpressen bringt folgenden Vorteil mit sich:

Die Gerüstteile werden auf Baustellen beispielsweise häufig durch anhaftenden Mörtel verschmutzt. Paketiert man nun die Gerüstteile für den Transport, kann es sein, daß die Gerüstteile wegen des anhaftenden Schmutzes nicht dicht aufeinanderliegen. Beim Transport kann dann der Schmutz abbröckeln, wodurch man bei starrer Niederhalter-Unterseite eine nur noch lose vertikal zusammenhängende Anordnung erhielte. Dies wird durch das elastische Druckstück verhindert.

Der Niederhalter 25, 26 ist in der Höhe stufenlos verstellbar am Pfosten angeordnet und in der jeweiligen Gebrauchslage, wenn er mit dem obersten Rahmen verbunden ist, durch Verklemmen oder Verkanten am Pfosten fixiert.

Dabei ist der Niederhalter auf den Pfosten aufgesteckt, indem er eine vom Pfosten durchgriffene Stecköffnung 30 besitzt.

Der Niederhalter ist im Querschnitt U-förmig mit vom Quersteg 31 nach unten abstehenden Seitenschenkeln 32, 33, an denen die Ausnehmung 28 zum Eingreifen des Rahmenschenkels 3 und die Hintergreifpartie 27 ausgebildet sind. Das Druckstück 29 ist im vom Pfosten abstehenden Bereich des Niederhalters im Inneren des U untergebracht. Dabei - dies gilt auch für im einzelnen anders gestaltete Niederhalter - steht das Druckstück 29 ein Stück weit in die Ausnehmung 28 vor.

Die Stecköffnung 30 ist im Quersteg 31 enthalten.

Drückt man den Niederhalter auf den obersten Rahmen und übt man hierzu von oben her eine Kraft auf die der Hintergreifpartie 27 mit Bezug auf den Pfosten 7 entgegengesetzte Niederhalter-Partie 34 aus, so tritt ein Verkanten des Niederhalters am Pfosten ein. Dabei wird die Stecköffnung 30 vorne, d. h. der Hintergreifpartie 27 zugewandt, nur oben vom Quersteg 31 des U begrenzt, während hinten eine das U ausfüllende Rückwand 35 vorhanden ist, zwischen die und den Pfosten 7 noch ein Keilkörper 36 vertikal eintreibbar ist. Die Rückwand 35 ist der Keilfläche des Keilkörpers 36 entsprechend geneigt. Ist der Keilkörper eingeschlagen, erhält man einen mit dem Pfosten verspannten und verkanteten Niederhalter, der unverrückbar festhält.

Der Keilkörper 36 ist unverlierbar angeordnet, z.B. indem an seiner Rückseite ein die Rückwand 35 umgreifender Bügel 37 angeschweißt ist.

Die dargestellten Pfosten 7, 8 besitzen einen quadratischen Querschnitt. Die Stecköffnung 30 des Niederhalters ist entsprechend geformt. Bei dieser Ausbildung kann der Niederhalter auch um 90_{°} gedreht auf den Pfosten aufgesteckt werden, was für andere Geräteverwendungen zweckmäßig sein kann.

Sind der Pfosten und die Stecköffnung des Niederhalters mit einem kreisrunden Querschnitt versehen, kann der Niederhalter beim Nichtgebrauch um den Pfosten verdreht werden. Dies kann beispielsweise beim Stapeln und Entstapeln der Gegenstände von Vorteil sein. Damit hierbei der jeweilige Niederhalter nicht hindert, kann man ihn einfach wegschwenken. Bei rechteckigem oder quadratischem Querschnitt muß man ihn dagegen wegnehmen.

Ein weiterer wichtiger Punkt ist, daß die Geräte 6 aufeinanderstellbar sind, so daß auch die Stapelpakete aufeinandergesetzt werden können. Hierzu ist beim Ausführungsbeispiel an jedem Pfosten am bodenseitigen Ende eine mit der Fußplatte vereinigte Aufsetzplatte 38 mit einem nach unten vorstehenden Rand vorhanden, der beim Ausführungsbei spiel von an drei Seiten rechtwinkelig vorstehenden Randteilen 39, 40 41 und einem den Übergang zur Fußplatte 22 herstellenden Schrägbereich 42 gebildet wird. Die Unterseite der Randteile 39, 40, 41 liegt in der gleichen Ebene wie die Unterseite der Fußplatte 22. Die Randteile 39, 40, 41 und der Schrägbereich 42 umschließen eine Aufsetzöffnung 44, mit der der Pfosten auf das obere Ende des Pfostens eines darunterstehenden Geräts aufgesetzt wird. Die Aufsetzöffnung 44 ist mindestens in Längsrichtung der Traverse 9 gesehen größer als die entsprechende Pfostenabmessung. Dies ist deshalb zweckmäßig, da sonst bei jedem Stapelpaket die vier Pfosten ein exaktes Rechteck bilden müßten. In der Praxis sind die beiden Geräte, die an einem Stapel angebracht sind, jedoch in Längsrichtung gesehen meist etwas versetzt zueinander. Trotz dieser Ungenauigkeit lassen sich die Stapelpakete wegen der mit Bezug auf das obere Pfostenende größeren Aufsetzöffnung 40 aufeinandersetzen.

In Abwandlung des dargestellten Ausführungsbeispiels könnte jedes Gerät prinzipiell auch nur aus einem Pfosten mit einem Auflagekörper, einem Hintergreifstück und einem Niederhalter bestehen. Eine solche Ausführungsform erhält man beispielsweise durch Wegnehmen den Traverse 9, von der man nur kurze Stummel an den beiden Pfosten 7, 8 als Auflagekörper stehenläßt. Für ein Stapelpaket müßten dann mindestens vier solche Pfosten verwendet werden.

Bei der Anordnung gemäß der Zeichnung erstrecken sich die Pfosten außen am Stapel hoch. Man könnte die beiden Geräte jedoch auch um 180_{°} umkehren, so daß die Traversen 9 dem jeweils anderen Gerät abgewandt sind. In diesem Falle würden sich die Pfosten innerhalb des von dem Stapel umschlossenen Raums erstrecken.

## Patentansprüche

1. Gerät zum aufeinander gestapelten Lagern von einen starren ebenen Rahmen aufweisenden, insbesondere auf Baustellen zu benutzenden, gleiche Breitenabmessungen untereinander aufweisenden Gegenständen, z.B. Gerüstteile, mit zwei mit Abstand zueinander angeordneten vertikalen Pfosten (7, 8; 7', 8'), einem unten angeordneten Auflagekörper (9) zum Auflegen des zugewandten Rahmenschenkels (2, 3) des untersten Gegenstandes, einem von unten hochstehenden Hintergreifstück (10, 11) zum Hintergreifen des auf den Auflagekörper (9) liegenden Rahmenschenkels (2, 3) des untersten Gegenstandes an der den Pfosten (7, 8; 7', 8') abgewandten Seite sowie mit einer in Höhenrichtung stufenlos verstellbaren und in der jeweiligen Gebrauchslage fixierbaren Halteeinrichtung (25, 26) an jedem Pfosten (7, 8; 7', 8') zum Festhalten des zugewandten Rahmenschenkels (2, 3) des obersten Gegenstandes, wobei die Halteeinrichtung (25, 26) eine Hintergreifpartie (27) zum Hintergreifen dieses Rahmenschenkels (2, 3) aufweist, derart, daß sich durch Verwendung mehrerer, an den entgegengesetzten Seitenflächen des Stapels angebrachter Geräte ein zu transportierendes Stapelpaket ergibt, dadurch gekennzeichnet, daß der Auflagekörper (9) seitlich der von den Pfosten (7, 8) aufgespannten Ebene angeordnet ist, so daß in der Gebrauchslage der Stapel in Längsrichtung über die Pfosten (7, 8; 7', 8') überstehen kann, daß die Halteeinrichtung (25, 26) als ein auf den jeweiligen Pfosten (7, 8; 7', 8') verschieblich aufgesteckter, in einer fixierten Gebrauchslage von oben her gegen den Rahmenschenkel (3) des obersten Gegenstandes drückender Niederhalter (25, 26) ausgebildet ist und daß der Niederhalter (25, 26) und/oder der Auflagekörper (9) jeweils an der den andrückenden Rahmenschenkeln der Gegenstände zugewandten Seite ein beim Gebrauch am Rahmenschenkel (2, 3) anliegendes Druckstück (29) aus elastisch verformbarem Material aufweist.

2. Gerät nach Anspruch 1, dadurch gekennzeichnet, daß der Auflagekörper (9) von einer die Pfosten (7, 8; 7', 8') verbindenden Traverse gebildet wird.

3. Gerät nach Anspruch 2, dadurch gekennzeichnet, daß das Hintergreifstück (10, 11) an die dem jeweiligen Pfosten (7, 8) abgewandten Traversenseite angesetzt ist.

4. Gerät nach Anspruch 3, dadurch gekennzeichnet, daß am bodenseitigen Pfostenende eine seitlich über den Pfosten (7, 8) überstehende Fußplatte (22, 23) angeordnet ist, von der mit Abstand zum Pfosten eine Versteifungsstrebe (24) zweckmäßigerweise schräg zum Auflagekörper (9) hin hochsteht, die mit dem Auflagekörper starr verbunden ist, über diesen nach oben hin vorsteht und mit dieser vorstehenden Partie das Hintergreifstück (10; 11) bildet.

5. Gerät nach Anspruch 1, dadurch gekennzeichnet, daß an jeden Pfosten (7, 8) ein L-förmiger Bügel angesetzt ist, dessen vom Pfosten abstehender Schenkel den Auflagekörper und dessen dem Pfosten abgewandter, hochstehender Schenkel das Hintergreifstück bildet.

6. Gerät nach einem der Ansprüche 1 bis 5, dadurch gekennzeichnet, daß die Pfosten (7, 8) einen quadratischen Querschnitt und die Niederhalter (25, 26) eine vom Pfosten durchgriffene Stecköffnung (30) entsprechenden Querschnitts besitzen.

7. Gerät nach einem der Ansprüche 1 bis 5, dadurch gekennzeichnet, daß die Pfosten und die Stecköffnung des Niederhalters kreisrunden Querschnitt besitzen.

8. Gerät nach Anspruch 6 oder 7, dadurch gekennzeichnet, daß in die vom Pfosten durchgriffene Stecköffnung (30) des Niederhalters an der dem Gegenstandsstapel abgewandten Seite ein Keilkörper (36) vertikal eintreibbar ist.

9. Gerät nach einem der Ansprüche 1 bis 8, dadurch gekennzeichnet, daß der Niederhalter (25, 26) einen U-förmigen Querschnitt mit vom Quersteg (31) nach unten abstehenden Seitenschenkeln (32, 33) aufweist, an denen eine Ausnehmung (28) zum Eingreifen des Rahmenschenkels (2, 3) und die Hintergreifpartie (27) ausgebildet sind, wobei das Druckstück (29) im vom Pfosten (7, 8) abstehenden Bereich des Niederhalters (25, 26) im Inneren des U-förmig ausgebildeten Teils untergebracht ist und ein Stück weit in die Ausnehmung (28) vorsteht.

10. Gerät nach einem der Ansprüche 1 bis 9, dadurch gekennzeichnet, daß die Geräte aufeinanderstellbar sind, wobei am bodenseitigen Ende jedes Pfostens eine Aufsetzplatte (38) mit einem nach unten vorstehenden, eine mit Bezug auf das obere Pfostenende größere Aufsetzöffnung (44) begrenzenden Rand (39, 40, 41, 42) vorhanden ist.

11. Gerät nach einem der Ansprüche 2 bis 10, dadurch gekennzeichnet, daß die Traversenlänge veränderbar ist.

12. Gerät nach einem der Ansprüche 2 bis 11, dadurch gekennzeichnet, daß die Traversen (9) von zwei jeweils zwei Pfosten aufweisenden Geräten über Verbindungsstreben (16, 17) im Parallelabstand miteinander verbindbar sind.

13. Gerät nach Anspruch 12, dadurch gekennzeichnet, daß die Traversen (9) von einem beidenends offenen Hohlprofilstück gebildet werden und die Verbindungsstreben endseitig in die Traversen einsteckbare Steckvorsprünge (18, 19 bzw. 20, 21) aufweisen.

## Revendications

1. Dispositif pour stocker en les empilant les uns sur les autres des objets, par exemple des éléments d'échafaudages, qui présentent un cadre plan rigide, qui sont destinés à être utilisés en particulier sur des chantiers, et qui présentent des dimensions en largeur égales entre elles, comprenant deux poteaux verticaux (7, 8; 7_{'}, 8') disposés à distance l'un de l'autre, un organe d'appui (9) disposé à la partie inférieure pour y poser le côté (2, 3) du cadre de l'obejet inférieur qui est tourné vers lui, un organe de prise par l'arrière (10, 11) s'élevant depuis le bas pour saisir par l'arrière, du côté opposé aux poteaux (7, 8; 7', 8'), le côté (2, 3) du cadre de l'objet inférieur qui repose sur l'organe d'appui (9), ainsi que, sur chaque poteau (7, 8; 7', 8'), un dispositif de maintien (25, 26) réglable continûment dans la direction de la hauteur et pouvant être fixé dans chaque position d'utilisation pour maintenir le côté (2, 3) du cadre de l'objet supérieur qui est tourné vers lui, le dispositif de maintien (25, 26) comportant une partie de prise par l'arrière (27) pour saisir par l'arrière ce côté (2, 3) du cadre, de façon à obtenir un paquet transportable d'objets empilés en utilisant plusieurs dispositifs montés sur les surfaces latérales opposées de l'empilement, caractérisé par le fait que l'organe d'appui (9) est disposé latéralement par rapport au plan défini par les poteaux (7, 8), de sorte que, dans la position d'utilisation, l'empilement puisse dépasser au-delà des poteaux (7, 8; 7', 8') dans la direction longitudinale, par le fait que le dispositif de maintien (25, 26) est réalisé sous la forme d'un presseur (25, 26) qui est passé sur le poteau correspondant (7, 8, 7', 8') en pouvant coulisser et qui, dans une position d'utilisation fixée, appuie depuis le haut sur le côté (3) du cadre de l'objet supérieur, et par le fait que le presseur (25, 26) qui est passé sur le poteau correspondant (7, 8; 7', 8') en pouvant coulisser et qui, dans une position d'utilisation fixée, appuie depuis le haut sur le côté (3) du cadre de l'objet supérieur, et par le fait que le presseur (25, 26) et/ou l'organe d'appui (9) comporte à chaque fois, sur le côté qui est tourné vers le côté du cadre de l'objet à serrer, un organe de pression (29) en une matière élastiquement déformable qui repose sur le côté (2, 3) du cadre lors de l'utilisation.

2. Dispositif selon la revendication 1, caractérisé par le fait que l'organe d'appui (9) est constitué par une traverse qui relie les poteaux (7, 8; 7', 8').

3. Dispositif selon la revendication 2, caractérisé par le fait que l'organe de prise par l'arrière (10, 11) est posé sur le côté de la traverse qui est opposé au poteau correspondant (7, 8).

4. Dispositif selon la revendication 3, caractérisé par le fait qu'une semelle (22, 23) dépassant latéralement au-delà des poteaux (7, 8) est disposée à l'extrémité du poteau qui est située du côté du sol, semelle depuis laquelle s'élève, à distance du poteau et de préférence obliquement par rapport à l'organe d'appui (9), une jambe de raidissement (24) qui est reliée rigidement à l'organe d'appui, qui fait saillie vers le haut au-dessus de celui-ci et qui constitue avec cette partie en saillie l'organe de prise par l'arrière (10, 11).

5. Dispositif selon la revendication 1, caractérisé par le fait qu'est posé sur chaque poteau (7, 8) un étrier en L dont l'aile partant du poteau constitue l'organe d'appui et dont l'aile opposée au poteau et dirigée vers le haut constitue l'organe de prise par l'arrière.

6. Dispositif selon l'une des revendications 1 à 5, caractérisé par le fait que les poteaux (7, 8) présentent une section transversale carrée et que les presseurs (25, 26) comportent une ouverture d'enfoncement (30) de section transversale correspondante traversée par le poteau.

7. Dispositif selon l'une des revendications 1 à 5, caractérisé par le fait que les poteaux et l'ouverture d'enfoncement du presseur présentent une section transversale circulaire.

8. Dispositif selon la revendication 6 ou 7, caractérisé par le fait que, sur le côté opposé à l'empilement d'objets, un organe en forme de coin (36) peut être enfoncé verticalement dans l'ouverture d'enfoncement (30) du presseur qui est traversée par le poteau.

9. Dispositif selon l'une des revendications 1 à 8, caractérisé par le fait que le presseur (25, 26) présente une section transversale en forme de U comprenant des ailes latérales (32, 33) qui s'étendent vers le bas à partir de la traverse (31) et sur lesquelles sont formés un évidement (28) destiné à recevoir le côté (2, 3) du cadre et la partie de prise par l'arrière (27), l'organe de pression (29) étant logé dans la région du presseur (25, 26) qui part du poteau (7, 8), à l'intérieur de la partie réalisé en forme de U, et faisant partiellement saillie dans l'évidement (28).

10. Dispositif selon l'une des revendications 1 à 9, caractérisé par le fait que les dispositifs sont superposables, l'extrémité de chaque poteau qui est située du côté du sol comportant une plaque de pose (38) qui comprend un bord en saillie vers le bas (39, 40, 41, 42) délimitant une ouverture de pose (44) plus grande que l'extrémité supérieure du poteau.

11. Dispositif selon l'une des revendications 2 à 10, caractérisé par le fait que la longueur de la traverse peut être modifiée.

12. Dispositif selon l'une des revendications 2 à 11, caractérisé par le fait que les traverses (9) de deux dispositifs comportant chacun deux poteaux peuvent être reliées entre elles par des entretoises (16, 17) en étant parallèles et distantes l'une de l'autre.

13. Dispositif selon la revendication 12, caractérisé par le fait que les traverses (9) sont constituées par un profilé creux ouvert à ses deux extrémités, et que les entretoises comportent à leurs extrémités des parties en saillie (18, 19, respectivement 20, 21) qui peuvent être enfoncées dans les traverses.

## Claims

1. Device for the storage of stacked elements of identical width and with rigid, smooth frames, in particular for use on building sites, e.g. framework elements, this device having two vertical posts (7, 8; 7', 8') spaced apart, a supporting member (9) on which is placed the facing frame piece (2, 3) of the bottom-most element, an engaging member (10, 11) rising from below to engage the frame piece (2, 3) of the bottom-most element lying on the supporting member (9) at the side facing away from the posts (7, 8; 7', 8'), and also having at each post (7, 8; 7', 8') a retaining device (25, 26) which can be fixed at any height in the required position of use to hold the facing frame piece (2, 3) of the topmost element, this retaining device (25, 26) having an engaging section (27) to engage this frame piece (2, 3) in such a way that, by the use of several devices fixed to opposite sides of the stack, a transportable stacked unit is created, characterized in that the supporting member (9) is located to the side of the plane supported by the posts (7, 8) so that the position of use of the stack can project in the longitudinal direction beyond the posts (7, 8; 7', 8'), that the retaining device (25, 26) is designed as a holding-down clamp (25, 26), fitted movably on the respective post (7, 8; 7', 8'), pressing from above against the frame piece (3) of the topmost element in a fixed position of use, and that the holding-down clamp (25, 26) and/or the supporting member (9) each has a pressure pad (29) of elastically deformable material on the side facing the frame pieces of the elements, and fitting against the frame pieces (2, 3) in use.

2. Device according to claim 1, characterized in that the supporting member (9) is formed of a tie bar connecting the posts (7, 8; 7', 8').

3. Device according to claim 2, characterized in that the engaging member (10, 11) is attached to the side of the tie bar facing away from the respective post (7, 8).

4. Device according to claim 3, characterized in that at the bottom end of the post is located a base plate (22, 23) projecting sideways beyond the posts (7, 8) and from which at a distance from the post a stiffening strut (24) expediently stands at an angle to the supporting member (9), is rigidly connected to the latter, projects upwards beyond it and, with this projecting section, forms the engaging member (10, 11).

5. Device according to claim 1, characterized in that at each post (7, 8) is attached an L-shaped frame, with the leg standing out from the post forming the supporting member and the vertical leg facing away from the post forming the engaging member.

6. Device according to any of claims 1 to 5, characterized in that the posts (7, 8) have a square cross-section and the holding-down devices (25, 26) have an opening (30) of suitable cross-section through which the posts pass.

7. Device according to any of claims 1 to 5, characterized in that the posts and the matching opening in the holding-down device are of circular cross-section.

8. Device according to claims 6 or 7, characterized in that a wedge piece (36) can be driven vertically into the opening (30) of the holding-down device through which the posts pass, at the side facing away from the stacked elements.

9. Device according to any of claims 1 to 8, characterized in that the holding-down device (25, 26) has a U-shaped cross-section with side legs (32, 33) projecting downwards from the transverse web (31), these side legs having a recess (28) to engage the frame piece (2, 3) and the engaging member (27), with the pressure pad (29) being accommodated in that part of the holding-down device (25, 26) standing out from the posts (7, 8), inside the U-shaped section, and one pad projecting far into the recess (28).

10. Device according to any of claims 1 to 9, characterized in that the devices can be placed on top of one another, for which purpose the bottom end of each post has a mounting plate (38) with a downwards-projecting edge (39, 40, 41, 42) defining a mounting opening (44) larger than that at the upper end of the post.

11. Device according to any of claims 2 to 10, characterized in that the length of the tie bar can be varied.

12. Device according to any of claims 2 to 11, characterized in that the tie bars (9) can be connected together in parallel and spaced apart via connecting struts (16, 17) by two devices each with two posts.

13. Device according to claim 12, characterized in that the tie bars are formed by a hollow profile section open at both ends, and the connecting struts have mating lugs (18, 19 and 20, 21) for insertion in the tie bars.
